# EUROPÄISCHE PATENTSCHRIFT

(11) **EP 1 361 134 B1**
(45) Veröffentlichungstag und Bekanntmachung des Hinweises auf die Patenterteilung: **19.04.2006**
(21) Anmeldenummer: 03009656.4
(22) Anmeldetag: 30.04.2003
(51) Int. Cl.: B61F 1/02, B61G 9/12

(54) **Güterwagen mit Einrichtung zur Abstützung und Führung eines Stossbalkens im Untergestell.**
Freight wagon with supporting and guiding device for a central buffing sill in the undercarriage.
Wagon à marchandises avec dans le chassis un dispositif d'appui et de guidage pour une poutre centrale de tamponnement.

(30) Priorität: 08.05.2002 DE 10220421
(43) Veröffentlichungstag der Anmeldung: 12.11.2003
(73) Patentinhaber: ALSTOM LHB GmbH, 38239 Salzgitter (DE)
(72) Erfinder: Beier, Günter, Dipl.-Ing., 38259 Salzgitter (DE)

(56) Entgegenhaltungen:
- DE-C- 4 110 986
- US-A- 3 042 223
- US-A- 3 228 354

## Beschreibung

Die Erfindung betrifft einen schienengebundenen Güterwagen mit Einrichtung zur Abstützung und Führung eines Stoßbalkens im Untergestell des Güterwagens, insbesondere für Güterwagen, die zum Transport von stoßempfindlichen Ladegütern eingesetzt werden.

Ein Eisenbahngüterwagen mit einer derartigen Einrichtung ist aus der DE 15 30 165 B2 bekannt. Diese besteht aus einem Stoßbalken, der im Untergestell des Güterwagens angeordnet ist und waagerechte, aus dem Fahrbetrieb resultierende Zug- und Stoßkräfte aufnimmt. Der Stoßbalken ist gegenüber dem Untergestell, das die Gewichte des Wagenkastens und der Zuladung aufnimmt, unter Zwischenschaltung eines Langhubstoßverzehrers längsverschiebbar gelagert. Der Stoßbalken ist mit seiner Unterseite auf Stützglieder des Untergestells abgestützt, wobei der Stützbalken mit seitlichem Spiel und unter Einhaltung eines Zwischenraumes zwischen seiner Oberseite und der Oberseite des Untergestells derart gelagert ist, dass der Stoßbalken bei Biegebeanspruchung des Untergestells weitgehend unbeaufschlagt bleibt.

Die beschriebene Ausführung des Stoßbalkens als offenes Kastenprofil und die Art und Weise der Abstützung des Stoßbalkens im Untergestell gewährleistet insbesondere bei langen Schienenfahrzeugen und der damit verbundenen großen Anzahl von notwendigen Stützgliedern die Rückstellung des Stoßbalkens in seine Normallage nicht mehr sicher.

In der DE 41 10 986 C1 ist eine Stütz- und Führeinrichtung zur Lagerung eines Stoßbalkens im Untergestell eines Schienenfahrzeuges beschrieben, bei dem der Stoßbalken aus einem Paar seitlicher Längsträger gebildet ist, die sich in Richtung der Längsachse des Schienenfahrzeuges erstrecken. Die voneinander beabstandeten Längsträger sind durch im Abstand angeordnete Querträger untereinander verbunden. Die Längsträger weisen seitliche, nach außen gerichtete Ausnehmungen auf, in die im Untergestell angeordnete Stütz- und Führungselemente hinein ragen. Die Stütz- und Führungselemente sind als Gleitlager oder Wälzlager ausgebildet, die bezüglich einer Querebene jeweils paarig angeordnet und jeweils in gleicher Bauart, entweder als Gleitlager oder als Wälzlager ausgeführt sind.

Die hier beschrieben Stütz- und Führungseinrichtung ermöglicht auch bei langen Schienenfahrzeugen ein sicheres Zurückführen des Stoßbalkens. Allerdings weist die Einrichtung einen komplizierten Aufbau auf und die Einstellung der vorgesehenen Toleranzen zwischen Stoßbalken einerseits und Stütz- und Führungselement andererseits erfordert die Bereitstellung und Befestigung seiten- und höhenverstellbarer Lagerböcke im Untergestell.

Der Erfindung liegt die Aufgabe zugrunde, eine Stütz- und Führungseinrichtung zur Lagerung eines Stoßbalkens im Untergestell eines schienengebundenen Güterwagens bereitzustellen, die auch bei langen Güterwagen ein sicheres Rückstellen des Stoßbalkens in seine Normallage gewährleisten.

Eine weitere Aufgabe der Erfindung besteht darin, eine Stütz- und Führungseinrichtung bereitzustellen, die mit geringem Aufwand am Untergestell montierbar und justierbar ist.

Diese Aufgaben werden durch die Merkmale des Patentanspruches 1 gelöst. Zweckmäßige Weiterbildungen der Erfindung sind in den Unteransprüchen beansprucht.

Die Erfindung wird anhand von Ausführungsbeispielen näher erläutert. Die zugehörigen Zeichnungen, auf die im Ausführungsbeispiel Bezug genommen wird, zeigen in
- Fig. 1: einen Querschnitt durch das Untergestell mit dem darin auf erfindungsgemäße Weise geführten Stoßbalken,
- Fig. 2: eine detaillierte Darstellung der als Stütz- und Führungselement ausgebildeten Klammer mit Gleitstücken,
- Fig. 3: eine detaillierte Darstellung der als Stütz- und Führungselement ausgebildeten Klammer mit Rollen,
- Fig. 4: eine bevorzugte Ausführungsform für die Gleitstücke in Seitenansicht und
- Fig. 5: die Ausführungsform gemäß Fig. 4 in Draufsicht.

Zur Vereinfachung der Darstellung der erfindungsgemäßen Lösung wird auf die Darstellung des Fahrgestells und die Aufbauten des Güterwagens sowie die Kopfenden des Stoßbalkens 2 verzichtet.

Das Untergestell 1 des Güterwagens wird durch zwei seitliche und beabstandete, in Güterwagenlängsrichtung verlaufende Langträger 3 gebildet, die miteinander durch eine Vielzahl von Querträgern 4 verbunden sind. Die Langträger 3 erfüllen im wesentlichen die Tragfunktion des Güterwagens. Auf den Querträgern 4 sind vier Trägerprofile 5 angeordnet, die den Fußboden 6 des Güterwagens aufnehmen. Der Fußboden 6 besteht vorzugsweise aus Sperrholz (Multiplexplatten) . Im vorliegenden Ausführungsbeispiel werden die Trägerprofile 5 aus U-Profilen gebildet, die sich in Längsrichtung des Güterwagens, parallel zu den Langträgern 3 erstrecken. Dabei werden die U-Profile so angeordnet, dass der eine Flansch auf dem Querträger 4 aufliegt und mit diesem verbunden wird und der gegenüberliegende Flansch den Fußboden 6 trägt.

Der von den beiden inneren Trögerprofilen 5, die sich mit ihren offenen Seiten gegenüberstehen, der Oberkante des Querträgers 4 und der Unterseite des Fußbodens 6 eingeschlossene, sich über die gesamte Länge des Güterwagens erstreckende Raum dient der verschiebbaren Aufnahme des sich über die gleiche Länge erstreckenden Stoßbalkens 2. Der Stoßbalken 2 wird aus zwei parallel verlaufenden Doppel-T-Trägern 7 gebildet, die untereinander durch quer verlaufende Streben 8 beabstandet sind. Auf diese Weise gewährleisten Doppel-T-Träger 7 und Streben 8 einen kompakten Verbund des Stoßbalkens 2.

Die Abstützung und Führung des Stoßbalkens 2 erfolgt über Klammern 9, die C-förmig ausgebildete Aussparungen 10 aufweisen. Die Klammern 9 werden paarweise an den Querträger 4 oder an Hilfsträgern in der Weise fixiert, dass sie mit ihren Aussparungen 10 in den Raum für die Aufnahme des Stoßbalkens 2 hineinragen. Dabei wird der nach Innen gerichtete Bereich des Untergurtes des Doppel-T-Trägers 7 von der Aussparung 10 aufgenommen. Die Anzahl und der Abstand der Klammern 9 in Wagenlängsrichtung richtet sich nach der Knicklänge des Stoßbalkens 2.

Gemäß der Fig. 2 und 3 sind die Klammern 9 im Bereich der Aussparung 10 in besonderer Weise ausgebildet. Fig. 2 zeigt eine detaillierte Darstellung der als Stütz- und Führungselement ausgebildeten Klammer 9 mit Gleitstücken 11. Im Bereich der Aussparung 10 sind an allen Seiten Gleitstücke 11 angeordnet, die vorzugsweise mit entsprechend gegenüberliegenden Gleitstücken 12 am von der Klammer 9 beaufschlagten Bereich des Untergurtes des Doppel-T-Trägers 7 korrespondieren.

Fig. 3 zeigt eine detaillierte Darstellung der als Stütz- und Führungselement ausgebildeten Klammer 9 mit Rollen 13. Diese Lösung kann ggf. zweckmäßig sein, um die Reibung zwischen Stoßbalken 2 und Abstützung am Untergestell 1 zu vermindern und kann auch zusammen mit Stütz- und Führungselementen mit Gleitstücken 11, 12 kombiniert werden. Bei dieser Klammer 9 sind im Bereich der Aussparung 10 Rollen 13 derart angeordnet, dass sie der Oberseite, der Unterseite und der Stirnseite des von der Aussparung 10 aufgenommenen Bereiches des Untergurtes des Doppel-T-Trägers 7 gegenüberstehen.

In den Figuren 4 und 5 ist eine besonders wirtschaftliche und fertigungstechnisch vorteilhafte Ausführungsform der Gleitstücke 11 dargestellt. Stoßbalkenseitige Gleitstücke 12 können entfallen. Es ist lediglich ein Gleitstück 11 auf der Seite der Klammer 9 vorgesehen. Das Gleitstück 11 ist aus zwei zusammengefügten Gleitstückteilen 14 (Formstücke aus Kunststoff) gebildet, die beidseitig die Klammer 9 im Bereich der Aussparung 10 einfassen, die Aussparung 10 durchdringen und somit eine kompakte Baugruppe "Gleitstück" darstellt. Es entföllt damit das aufwändige Justieren und Fixieren von einzelnen Gleitstücken 11 und 12 in Längs- und Ouerrichtung an der Klammer 9 und dem Doppel-T-Träger 7. Die Gleistückteile 14 sind mittels lösbarer Befestigungsmittel 15, insbesondere mittels Schraub-/Mutterverbindung miteinander und an der Klammer 9 befestigt, womit auch ein leichter Austausch bewerkstelligt werden kann. Weiterhin weisen die Gleitstücke 14 eine C-förmig Ausnehmung auf, in die der Untergurt des Doppel-T-Trägers 7 des Stoßbalkens 2 geführt ist. Vorzugsweise bestehen die Gleitstückteile 14 aus dem Werkstoff Polyamid. Das Fixieren der Gleitstückteile 14 an der Klammer 9 kann vor dem Befestigen der Klammer 9 am Querträger 4 bzw. am Hilfsträger erfolgen.

Die mit Gleitstücken 11, Gleitstückteilen 14 bzw. mit Rollen 13 ausgestatteten Klammern 9 dienen der leichteren und verschleißarmen Führung des Stoßbalkens 2 im Untergestell 1 des Güterwagens. Bei der Beaufschlagung des Stoßbalkens 2 z.B. im Rangierbetrieb des Güterwagens durch den Aufprall des Stoßbalkens eines benachbarten auflaufenden Güterwagens, erfährt der Stoßbalken 2 eine Längsverschiebung im Untergestell 1, die durch eine nicht dargestellte und nicht näher beschriebene Energieverzehr- und Rückstelleinrichtung aus dem Stand der Technik gedämpft wird. Die Rückführung des Stoßbalkens 2 in seine Normallage wird durch die erfindungsgemäßen Klammern 9 unterstützt.

Der besondere Vorteil der erfindungsgemäßen Einrichtung zur Abstützung und Führung des Stoßbalkens 2 besteht für alle Lösungsbeispiele darin, dass die Klammern 9 vor dem Fixieren an dem Querträger 4 durch Verschweißen oder Verschrauben auf einfache Weise zu dem in seiner Normallage ausgerichteten Stoßbalken 2 positioniert werden können. Die Klammern 9 sind sowohl in vertikaler als auch in horizontaler Richtung einstellbar. Winkelfehler des Stoßbalkenuntergurtes können bei der Positionierung ousgeglichen werden.

### Bezugszeichenliste

- 1.: Untergestell
- 2.: Stoßbalken
- 3.: Langträger
- 4.: Querträger
- 5.: Trägerprofil
- 6.: Fußboden
- 7.: Doppel-T-Träger
- 8.: Strebe
- 9.: Klammer
- 10.: Aussparung
- 11.: Gleitstück (der Klammer 9)
- 12.: Gleitstück (des Trägers 7)
- 13.: Rolle
- 14.: Gleitstückteil
- 15.: Befestigungsmittel

## Patentansprüche

1. Schienengebundener Güterwagen mit Einrichtung zur Abstützung und Führung eines Stoßbalkens (2) im Untergestell (1) des Güterwagens, dessen Stoßbalken (2) in der Längsmitte des Untergestells (1) längsverschiebbar gelagert ist und an seinen Enden jeweils eine Zug- und Stoßeinrichtung trägt und dessen Stoßbalken (2) seitlich aus zwei parallel verlaufenden Doppel-T-Trägern (7) gebildet ist, die untereinander durch quer verlaufende Streben (8) beabstandet sind, wobei im Untergestell (1) auswechselbare Elemente zum Stützen und Führen des Stoßbalkens (2) angeordnet sind, die paarweise zur Längsachse des Untergestells (1) an dessen Querträger (4) oder Hilfsträgern derart fixiert sind, dass sie mit ihren Aussparungen (10) in den Raum für die Aufnahme des Stoßbalkens (2) hineinragen und die, in die durch den Einsatz von Doppel-T-Trägern (7) gebildeten Ausnehmungen zu beiden Seiten des Stoßbalkens (2) eingreifen, und wobei die Stütz- und Führungselemente als Gleitlager oder als Wälzlager ausgebildet sind und gleichartige Lager paarweise in einer Querschnittsebene angeordnet sind und die paarweise Anordnung der Gleitlager oder Wälzlager über die Länge des Stoßbalkens (2) beabstandet ausgeführt ist, **dadurch gekennzeichnet, dass** die Stütz- und Führungselemente als plattenförmige Klammern (9) ausgebildet sind, die C-förmig ausgebildete Aussparungen (10) aufweisen, dass der der Klammer (9) zugewiesene Bereich des Untergurtes des Doppel-T-Trägers (7) von der Aussparung (10) aufgenommen wird und dass die Klammern (9) in Bezug auf den Untergurt des Doppel-T-Trägers (7) des in Normallage ausgerichteten Stoßbalkens (2) vor dem Fixieren der Klammer (9) an dem Querträger (4) oder Hilfsträger in der Ebene des Querträgers (4) oder Hilfsträgers einstellbar sind.

2. Schienengebundener Güterwagen mit Einrichtung zur Abstützung und Führung eines Stoßbalkens im Untergestell des Güterwagens nach Anspruch 1, **dadurch gekennzeichnet, dass** die Seiten der Aussparung (10) der Klammer (9) mit Gleitstücken (11) ausgestattet sind, die mit dem von der Klammer (9) umfassten Bereich des Untergurtes des Doppel-T-Trägers (7) korrespondieren.

3. Schienengebundener Güterwagen mit Einrichtung zur Abstützung und Führung eines Stoßbalkens im Untergestell des Güterwagens nach Anspruch 2, **dadurch gekennzeichnet, dass** im von der Klammer (9) umfassten Bereich des Untergurtes des Doppel-T-Trägers (7) den Gleitstücken (11) gegenüberliegende Gleitstücke (12) angeordnet sind.

4. Schienengebundener Güterwagen mit Einrichtung zur Abstützung und Führung eines Stoßbalkens im Untergestell des Güterwagens nach einem der Ansprüche 2 oder 3, **dadurch gekennzeichnet, dass** das Gleitstück (11) aus zwei zusammengefügten Gleitstückteilen (14) gebildet ist, die beidseitig die Klammer (9) im Bereich der Aussparung (10) einfassen, die Aussparung (10) durchdringen und eine C-förmig Ausnehmung aufweisen, in der der Untergurt des Doppel-T-Trägers (7) des Stoßbalkens (2) geführt ist.

5. Schienengebundener Güterwagen mit Einrichtung zur Abstützung und Führung eines Stoßbalkens im Untergestell des Güterwagens nach Anspruch 4, **dadurch gekennzeichnet, dass** die Gleitstückteile (14) mittels lösbarer Befestigungsmittel (15) miteinander und an der Klammer (9) befestigt sind.

6. Schienengebundener Güterwagen mit Einrichtung zur Abstützung und Führung eines Stoßbalkens im Untergestell des Güterwagens nach einem der Ansprüche 2 bis 5, **dadurch gekennzeichnet, dass** die Gleitstücke (11), die gegenüberliegenden Gleitstücke (12), bzw. die Gleitstückteile (14) aus dem Werkstoff Polyamid bestehen.

7. Schienengebundener Güterwagen mit Einrichtung zur Abstützung und Führung eines Stoßbalkens im Untergestell des Güterwagens nach Anspruch 1, **dadurch gekennzeichnet, dass** die Seiten der Aussparung (10) der Klammer (9) mit Rollen (13) derart ausgestattet sind, dass sie der Oberseite, der Unterseite und der Stirnseite des von der Aussparung (10) aufgenommenen Bereiches des Untergurtes des Doppel-T-Trägers (7) gegenüberstehen.

8. Schienengebundener Güterwagen mit Einrichtung zur Abstützung und Führung eines Stoßbalkens im Untergestell des Güterwagens nach einem der Ansprüche 1 bis 7, **dadurch gekennzeichnet, dass** die Klammern (9) paarweise symmetrisch zur Längsachse derart angeordnet sind, dass deren Aussparungen (10) den nach Innen gerichteten Bereich des Untergurtes des Doppel-T-Trägers (7) aufnehmen und die Klammern (9) mit ihrer Rückseite zueinander ausgerichtet sind.

## Claims

1. Rail-bound freight wagon with a device for supporting and guiding a buffer beam (2) in the undercarrriage (1) of the freight wagon, the buffer beam (2) of which is longitudinally displaceably mounted in the longitudinal centre of the undercarrriage (1) and carries at its ends a pulling and buffer device in each case and the buffer beam (2) of which is formed laterally from two I-beams (7) running in parallel, which are spaced apart from one another by transversely extending struts (8), wherein exchangeable elements for supporting and guiding the buffer beam (2) are arranged in the undercarrriage (1), which elements are fixed pairwise with respect to the longitudinal axis of the undercarrriage (1) on its transverse support (4) or auxiliary supports in such a way that they project with their recesses (10) into the space for receiving the buffer beam (2) and which engage in the recesses formed by the use of I-beams (7) on either side of the buffer beam (2), and wherein the support and guide elements are configured as slide bearings or as roller bearings and similar bearing are arranged pairwise in a cross-sectional plain and the pairwise arrangement of the sliding bearings or roller bearings is carried out spaced apart over the length of the buffer beam (2), **characterised in that** the support and guide elements are configured as plate-shaped clamps (9), which have C-shaped recesses (10), **in that** the region of the lower flange of the I-beam (7) allocated to the clamp (9) is received by the recess (10) and **in that** the clamps (9) can be adjusted with respect to the lower flange of the I-beam (7) of the buffer beam (2) oriented in the normal position prior to fixing the clamp (9) to the transverse support (4) or auxiliary support in the plane of the transverse support (4) or auxiliary support.

2. Rail-bound freight wagon with a device for supporting and guiding a buffer beam in the undercarriage of the freight wagon according to claim 1, **characterised in that** the sides of the recess (10) of the clamp (9) are equipped with sliding blocks (11), which correspond with the region of the lower flange of the I-beam (7) encompassed by the clamp (9).

3. Rail-bound freight wagon with a device for supporting and guiding a buffer beam in the undercarrriage of the freight wagon according to claim 2, **characterised in that** sliding blocks (12) opposing the sliding blocks (11) are arranged in the region of the lower flange of the I-beam (7) encompassed by the clamp (9).

4. Rail-bound freight wagon with a device for supporting and guiding a buffer beam in the undercarrriage of the freight wagon according to either of claims 2 or 3, **characterised in that** the sliding block (11) is formed from two joined sliding block parts (14) which enclose the clamp (9) on either side in the region of the recess (10), penetrate the recess (10), and have a C-shaped recess, in which the lower flange of the I-beam (7) of the buffer beam (2) is guided.

5. Rail-bound freight wagon with a device for supporting and guiding a buffer beam in the undercarrriage of the freight wagon according to claim 4, **characterised in that** the sliding block parts (14) are fastened to one another and to the clamp (9) by means of releasable fastening means (15).

6. Rail-bound freight wagon with a device for supporting and guiding a buffer beam in the undercarrriage of the freight wagon according to any one of claims 2 to 5, **characterised in that** the sliding blocks (11), the opposing sliding blocks (12) or the sliding block parts (14) consist of the material polyamide.

7. Rail-bound freight wagon with a device for supporting and guiding a buffer beam in the undercarrriage of the freight wagon according to claim 1, **characterised in that** the sides of the recess (10) of the clamp (9) are equipped with rollers (13) in such a way that they oppose the upper side, the lower side and the end face of the region of the lower flange of the I-beam (7) received by the recess (10).

8. Rail-bound freight wagon with a device for supporting and guiding a buffer beam in the undercarrriage of the freight wagon according to any one of claims 1 to 7, **characterised in that** the clamps (9) are arranged pairwise symmetrically with respect to the longitudinal axis in such a way that their recesses (10) receive the region of the lower flange of the I-beam (7) directed to the inside and the clamps (9) are oriented with their rear toward one another.

## Revendications

1. Wagon à marchandises sur rails avec un dispositif pour l'appui et le guidage d'une poutre de tamponnement (2) dans le châssis (1) du wagon, dont la poutre de tamponnement (2) est montée, mobile longitudinalement, au centre longitudinal du châssis (1) et porte à chaque extrémité un organe de choc et de traction, et dont la poutre de tamponnement (2) est formée sur les côtés par deux poutres en double T (7) parallèles qui sont espacées l'une de l'autre grâce à des entretoises transversales (8), étant précisé qu'il est prévu dans le châssis (1) des éléments échangeables pour l'appui et le guidage de la poutre de tamponnement (2), qui sont fixés par paires, par rapport à l'axe longitudinal du châssis (1), à la traverse (4) ou à des traverses auxiliaires de celui-ci de manière à dépasser avec leur évidement (10) dans l'espace pour la réception de la poutre de tamponnement (2) et qui pénètrent des deux côtés de la poutre de tamponnement (2) dans les creux formés grâce à l'utilisation de poutres en double T (7), et étant précisé que les éléments d'appui et de guidage sont conçus comme des paliers lisses ou comme des paliers à roulement, qu'il est prévu des paliers de même type par paires dans un plan de coupe transversale et que les paires de paliers lisses ou de paliers à roulement sont espacées sur la longueur de la poutre de tamponnement (2), **caractérisé en ce que** les éléments d'appui et de guidage sont conçus comme des crochets en forme de plaques (9) qui présentent des évidements en forme de C (10), **en ce que** la zone de la membrure inférieure de la poutre en double T (7) qui est tournée vers le crochet (9) est reçue par l'évidement (10), et **en ce que** les crochets (9) sont réglables par rapport à la membrure inférieure de la poutre en double T (7) de la poutre de tamponnement (2) orientée dans la position normale, avant la fixation du crochet (9) à la traverse (4) ou à la poutre auxiliaire, dans le plan de celles-ci.

2. Wagon à marchandises sur rails avec un dispositif pour l'appui et le guidage d'une poutre de tamponnement dans le châssis du wagon selon la revendication 1, **caractérisé en ce que** les côtés de l'évidement (10) du crochet (9) sont équipés de coulisseaux (11) qui correspondent à la zone de la membrure inférieure de la poutre en double T (7) qui est enserrée par le crochet (9).

3. Wagon à marchandises sur rails avec un dispositif pour l'appui et le guidage d'une poutre de tamponnement dans le châssis du wagon selon la revendication 2, **caractérisé en ce qu'**il est prévu, dans la zone de la membrure inférieure de la poutre en double T (7) qui est enserrée par le crochet (9), des coulisseaux (12) qui font face aux coulisseaux (11).

4. Wagon à marchandises sur rails avec un dispositif pour l'appui et le guidage d'une poutre de tamponnement dans le châssis du wagon selon la revendication 2 ou 3, **caractérisé en ce que** le coulisseau (11) est formé de deux éléments de coulisseau assemblés (14) qui bordent le crochet (9) des deux côtés, dans la zone de l'évidement (10), qui traversent l'évidement (10) et qui présentent un creux en forme de C dans lequel est guidée la membrure de la poutre en double T (7) de la poutre de tamponnement (2).

5. Wagon à marchandises sur rails avec un dispositif pour l'appui et le guidage d'une poutre de tamponnement dans le châssis du wagon selon la revendication 4, **caractérisé en ce que** les éléments de coulisseau (14) sont fixés l'un à l'autre et au crochet (9) à l'aide de moyens de fixation amovibles (15).

6. Wagon à marchandises sur rails avec un dispositif pour l'appui et le guidage d'une poutre de tamponnement dans le châssis du wagon selon l'une des revendications 2 à 5, **caractérisé en ce que** les coulisseaux (11), les coulisseaux opposés (12) et les éléments de coulisseaux (14) se composent de la matière polyamide.

7. Wagon à marchandises sur rails avec un dispositif pour l'appui et le guidage d'une poutre de tamponnement dans le châssis du wagon selon la revendication 1, **caractérisé en ce que** les côtés de l'évidement (10) du crochet (9) sont pourvus de galets (13) de telle sorte que ceux-ci se trouvent en face du côté supérieur, du côté inférieur et du côté frontal de la zone de la membrure de la poutre en double T (7) qui est reçue par l'évidement (10)

8. Wagon à marchandises sur rails avec un dispositif pour l'appui et le guidage d'une poutre de tamponnement dans le châssis du wagon selon l'une des revendications 1 à 7, **caractérisé en ce que** les crochets (9) sont disposés par paires, symétriquement par rapport à l'axe longitudinal, de telle sorte que leur évidement (10) reçoive la zone, dirigée vers l'intérieur, de la membrure de la poutre en double T (7) et que les crochets (9) soient dirigés l'un vers l'autre avec leur côté arrière.
